# EUROPÄISCHE PATENTSCHRIFT

(11) **EP 3 093 489 B1**
(45) Veröffentlichungstag und Bekanntmachung des Hinweises auf die Patenterteilung: **07.12.2022**
(21) Anmeldenummer: 16167902.2
(22) Anmeldetag: 02.05.2016
(51) Int. Cl.: F04B 1/24, F03C 1/06

(54) **HYDROSTATISCHE AXIALKOLBENMASCHINE IN SCHRÄGACHSENBAUWEISE**
HYDROSTATIC AXIAL PISTON MACHINE WITH INCLINED AXES
MACHINE HYDROSTATIQUE À PISTONS AXIAUX AYANT UNE CONSTRUCTION À AXE OBLIQUE

(30) Priorität: 11.05.2015 DE 102015107343
(43) Veröffentlichungstag der Anmeldung: 16.11.2016
(73) Patentinhaber: Linde Hydraulics GmbH & Co. KG, 63743 Aschaffenburg (DE)
(72) Erfinder: Bergmann, Martin, 64850 Schaafheim (DE)
(74) Vertreter: Patentship Patentanwaltgesellschaft

(56) Entgegenhaltungen:
- DE-A1- 10 347 086
- DE-A1-102004 033 321
- DE-A1-102009 013 887
- JP-A- 2013 185 223

## Beschreibung

Die Erfindung betrifft eine hydrostatische Axialkolbenmaschine in Schrägachsenbauweise mit einer um eine Rotationsachse drehbar angeordneten Triebwelle, die mit einem Triebflansch versehen ist, und einer um eine Rotationsachse drehbar angeordneten Zylindertrommel, wobei die Zylindertrommel mit mehreren konzentrisch zur Rotationsachse der Zylindertrommel angeordneten Kolbenausnehmungen versehen ist, in denen jeweils ein mit dem Triebflansch verbundener Kolben längsverschiebbar angeordnet ist, wobei die Zylindertrommel an einem mit einer Steuerfläche versehenen Steuerboden anliegt, und wobei die Axialkolbenmaschine als Verstellmaschine mit einem veränderbaren Verdrängervolumen ausgebildet ist, wobei der Steuerboden mit einer der Steuerfläche gegenüberliegenden Schwenkfläche um eine Schwenkachse verschwenkbar in einer Steuerbodenaufnahme des Gehäuses angeordnet ist, wobei zwischen der Schwenkfläche des Steuerbodens und der Steuerbodenaufnahme des Gehäuses ein Gleitlager ausgebildet ist.

Eine gattungsgemäße hydrostatische Axialkolbenmaschine in Schrägachsenbauweise, die als Verstellmaschine mit einem veränderbarem Verdrängervolumen ausgebildet ist, ist aus der DE 10 2013 108 407 A1 und aus der DE 103 47 086 A1 bekannt.

Bei als Verstellmaschinen ausgebildeten Schrägachsenmaschinen wird für die Veränderung des Verdrängervolumens der Steuerboden in der Steuerbodenaufnahme des Gehäuses verschwenkt. Zwischen dem Steuerboden und der Steuerbodenaufnahme ist ein Gleitlager ausgebildet, das von einer an der Stirnseite des Steuerbodens angeordneten Schwenkfläche und einer Aufnahmefläche der Steuerbodenaufnahme des Gehäuses gebildet ist, in der der Steuerboden gleitend aufgenommen ist. Zur Verminderung des Verschleißes in dem Gleitlager zwischen dem Steuerboden und der Steuerbodenaufnahme ist es bekannt, die Aufnahmefläche der Steuerbodenaufnahme des Gehäuses einer Wärmebehandlung und einem Härtevorgang zu unterziehen, beispielsweise einem Nitriervorgang. Hierzu ist es bekannt, die Steuerbodenaufnahme zu gasnitrieren. Aufgrund der großen Masse der Steuerbodenaufnahme und der großen Abmessungen der Steuerbodenaufnahme sowie der großen Abmessungen der Aufnahmefläche der Steuerbodenaufnahme, in der der Steuerboden mit der Schwenkfläche verschwenkt wird, ist die Wärmebehandlung der Aufnahmefläche des Steuerbodens sehr aufwändig und verursacht hohe Herstellkosten.

Aus der DE 10 2009 013 887 A1 ist eine Axialkolbenmaschine mit konstantem Verdrängervolumen bekannt, bei der die in der Zylindertrommel längsverschiebbaren Kolben mittels Wälzkörpern auf einer Hubbahn abgestützt sind und bei der eine formschlüssigen Niederhaltevorrichtung vorgesehen ist, die ein Abheben der mit den Wälzkörpern versehenen Kolben von der Hubbahn verhindert. Die formschlüssige Niederhaltevorrichtung besteht aus einer Niederhaltenut, in der jeder Kolben mittels eines Eingriffsmittels in Eingriff steht. Zwischen der Niederhaltebahn und dem am Kolben angeordneten Eingriffsmittel kann eine reibungsmindernde Hartstoffschicht vorgesehen werden.

Die DE 10 2004 033 321 A1 offenbart eine Schrägscheibenmaschine, bei der an der Steuerfläche des Steuerbodens - d.h. zwischen dem Steuerboden und der Zylindertrommel - eine reib- und verschleißmindernde Schicht angeordnet ist.

Der vorliegenden Erfindung liegt die Aufgabe zugrunde, eine Schrägachsenmaschine der eingangs genannten Gattung zur Verfügung zu stellen, die kostengünstiger herstellbar ist.

Diese Aufgabe wird erfindungsgemäß dadurch gelöst, dass auf der Schwenkfläche des Steuerbodens eine verschleißmindernde Hartstoffschicht aufgebracht ist, wobei die Steuerbodenaufnahme mit einer Aufnahmefläche die Schwenkfläche des Steuerbodens aufnimmt, wobei die Steuerbodenaufnahme aus Metall oder Guss besteht und die Aufnahmefläche der Steuerbodenaufnahme keine Oberflächenhärtung aufweist.

Erfindungsgemäß ist somit die Schwenkfläche des Steuerbodens, mit der der Steuerboden in der Steuerbodenaufnahme verschwenkt wird, mit einer verschleißmindernden Hartstoffschicht versehen, beispielsweise beschichtet. Im Vergleich zu der Aufnahmefläche der Steuerbodenaufnahme, entlang der der Steuerboden mit der Schwenkfläche verschwenkt wird, ist die Schwenkfläche des Steuerbodens wesentlich kleiner. Mit dem Aufbringen einer verschleißmindernden Hartstoffschicht auf der Schwenkfläche des Steuerbodens kann im Gegensatz zu einer Wärmebehandlung und einem Härtevorgang der größeren Aufnahmefläche der Steuerbodenaufnahme die Verschleißminderung an dem Gleitlager zwischen dem Steuerboden und der Steuerbodenaufnahme deutlich kostengünstiger erzielt werden, so dass die erfindungsgemäße Schrägachsenmaschine kostengünstiger herstellbar ist.

Die Steuerbodenaufnahme nimmt mit einer Aufnahmefläche die Schwenkfläche des Steuerbodens auf, wobei die Steuerbodenaufnahme aus Metall oder Guss besteht und die Aufnahmefläche der Steuerbodenaufnahme keine Oberflächenhärtung aufweist. Durch das erfindungsgemäße Aufbringen der verschleißmindernden Hartstoffschicht an der Schwenkfläche des Steuerbodens ist es nicht erforderlich, die Aufnahmefläche der Steuerbodenaufnahme aufwändig zu härten, beispielsweise zu nitrieren, so dass eine Verringerung der Herstellkosten der erfindungsgemäßen Schrägachsenmaschine erzielbar ist.

Gemäß einer vorteilhaften Weiterbildung der Erfindung ist auf der Steuerfläche des Steuerbodens eine verschleißmindernde Hartstoffschicht aufgebracht. Bei Schrägachsenmaschinen liegt die Zylindertrommel mit einer Stirnseite an der Steuerfläche des Steuerbodens an und gleitet bei einer Rotation der Zylindertrommel entlang der Steuerfläche des Steuerbodens. Um an dieser Gleitstelle und an diesem Gleitlager zwischen dem Steuerboden und der Zylindertrommel günstige Reibungs- und Verschleißeigenschaften zu erzielen, ist es bekannt, an der Stirnseite der Zylindertrommel eine Buntmetallschicht aufzubringen, beispielsweise durch einen Sintervorgang. Ein Sintervorgang zum Aufbringen der Buntmetallschicht an der Stirnseite der Zylindertrommel ist jedoch aufwändig und verursacht hohe Herstellkosten der Schrägachsenmaschine. Sofern gemäß der Weiterbildung der Erfindung die Steuerfläche des Steuerbodens mit einer verschleißmindernden Hartstoffschicht versehen ist, beispielsweise beschichtet ist, kann im Vergleich zu einer aufgesinterten Buntmetallschicht an der Stirnseite der Zylindertrommel die Verschleißminderung an dem Gleitlager zwischen dem Steuerboden und der Zylindertrommel deutlich kostengünstiger erzielt werden, so dass eine weitere Reduzierung der Herstellkosten der erfindungsgemäßen Schrägachsenmaschine erzielbar ist.

Die Hartstoffschicht ist gemäß einer vorteilhaften Ausführungsform der Erfindung als kohlenstoffhaltige Schicht ausgebildet. Hierdurch ist mit geringem Bauaufwand eine Verschleißminderung an dem Gleitlager zwischen dem Steuerboden und der Steuerbodenaufnahme bzw. an dem Gleitlager zwischen dem Steuerboden und der Zylindertrommel erzielbar.

Die Hartstoffschicht ist gemäß einer alternativen und vorteilhaften Ausführungsform der Erfindung als Chrom-Nitrid-Schicht ausgebildet. Hierdurch ist mit geringem Bauaufwand eine Verschleißminderung an dem Gleitlager zwischen dem Steuerboden und der Steuerbodenaufnahme bzw. an dem Gleitlager zwischen dem Steuerboden und der Zylindertrommel erzielbar.

Bevorzugt ist gemäß einer Weiterbildung der Erfindung die Hartstoffschicht in einem PVD-Verfahren (Physical-Vapor-Deposition) aufgebracht. Mit einem derartigen Verfahren kann die Hartstoffschicht mit geringem Herstellungsaufwand an der Schwenkfläche des Steuerbodens und gegebenenfalls zusätzlich an der Steuerfläche des Steuerbodens aufgebracht werden und der Steuerboden an einer oder an beiden Seiten mit einer Hartstoffschicht beschichtet werden.

Gemäß einer vorteilhaften Weiterbildung der Erfindung liegt die Zylindertrommel mit einer Stirnfläche an der Steuerfläche des Steuerbodens an, wobei die Zylindertrommel aus Metall besteht und die Stirnfläche der Zylindertrommel ohne Beschichtung oder ohne Buntmetallschicht ausgeführt ist. Bei der erfindungsgemäßen Schrägachsenmaschine kann durch das Aufbringen der verschleißmindernden Hartstoffschicht an der Steuerfläche des Steuerbodens eine aufwändig durch einen Sintervorgang an der Stirnseite der Zylindertrommel aufgebrachte Buntmetallschicht entfallen, so dass eine weitere Verringerung der Herstellkosten der erfindungsgemäßen Schrägachsenmaschine erzielbar ist.

Weitere Vorteile und Einzelheiten der Erfindung werden anhand des in den schematischen Figuren dargestellten Ausführungsbeispiels näher erläutert. Hierbei zeigt
- Figur 1: eine erfindungsgemäße Axialkolbenmaschine in Schrägachsenbauweise einem Längsschnitt,
- Figur 2: den Steuerboden und die Steuerbodenaufnahme des Gehäuses der Figur 1 in einer vergrößerten Darstellung und
- Figur 3: den Steuerboden und die Zylindertrommel der Figur 1 in einer vergrößerten Darstellung.

In der Figur 1 ist eine erfindungsgemäße hydrostatische Axialkolbenmaschine 1 in Schrägachsenbauweise, die als Verstellmaschine mit einem veränderbaren Verdrängervolumen ausgebildet ist, in einem Längsschnitt dargestellt.

Die als Schrägachsenmaschine ausgebildete Axialkolbenmaschine 1 weist ein Gehäuse 2 auf, in dem eine mit einem Triebflansch 3 versehene Triebwelle 4 mittels einer Lagereinrichtung 5 um eine Rotationsachse 6 drehbar gelagert ist.

Axial benachbart zu dem Triebflansch 6 ist eine um eine Rotationsachse 8 drehbar angeordnete Zylindertrommel 7 innerhalb des Gehäuses 2 angeordnet, die mit mehreren konzentrisch zu der Rotationsachse 8 der Zylindertrommel 7 angeordneten Kolbenausnehmungen 9 versehen ist, in denen jeweils ein Kolben 10 längsverschiebbar angeordnet ist.

Die Kolben 10 sind jeweils mit dem Triebflansch 3 verbunden. Im dargestellten Ausführungsbeispiel ist hierzu jeweils eine Pleuelstange 11 vorgesehen. Die Pleuelstange 11 ist sowohl an dem zugeordneten Kolben 10 als auch an dem Triebflansch 3 jeweils mittels eines Kugelgelenks gelenkig gelagert.

Die Zylindertrommel 7 liegt mit einer Stirnseite 7a an einem mit einer Steuerfläche 16 versehenen Steuerboden 17 an. Zwischen der Steuerfläche 16 des Steuerbodens 17 und der Stirnseite 7a der Zylindertrommel 7 ist ein Gleitlager ausgebildet, wobei die Zylindertrommel 7 im Betrieb der Schrägachsenmaschine bei um die Rotationsachse 8 rotierender Zylindertrommel 7 mit der Stirnseite 7a an der Steuerfläche 16 des um die Rotationsachse 8 drehfest im Gehäuse 2 angeordneten Steuerbodens 17 entlangleitet.

Im dargestellten Ausführungsbeispiel ist die Zylindertrommel 7 an einem mit dem Triebflansch 3 durch ein Kugelgelenk gelenkig verbundenen Tragzapfen 12 abgestützt, wobei an dem Tragzapfen 12 weiterhin eine Feder 18 abgestützt ist, die die Zylindertrommel 7 an die Steuerfläche 16 des Steuerbodens 17 anpresst. Der Tragzapfen 12 ist konzentrisch zur Rotationsachse 8 der Zylindertrommel 7 angeordnet.

In der Steuerfläche 16 des Steuerbodens 17 sind zur Steuerung der Zu- und Abfuhr von Druckmittel in den von den Kolbenausnehmungen 9 und den Kolben 10 gebildeten Verdrängerräumen nicht näher dargestellte nierenförmige Steuerausnehmungen ausgebildet, die einen Einlassanschluss 19 und einen Auslassanschluss 20 der Axialkolbenmaschine 1 bilden. Zur Verbindung der von den Kolbenausnehmungen 9 und den Kolben 10 gebildeten Verdrängerräumen mit den in dem Steuerboden 17 angeordneten Steuerausnehmungen ist die Zylindertrommel 7 an jeder Kolbenausnehmung 9 mit einer Steueröffnung 21 versehen.

Die in der Figur 1 dargestellte Axialkolbenmaschine 1 ist als Verstellmaschine mit einem veränderbaren Verdrängervolumen ausgebildet. Bei der Verstellmaschine ist der Neigungswinkel der Rotationsachse 8 der Zylindertrommel 7 bezüglich der Rotationsachse 6 der Triebwelle 4 zur Veränderung des Verdrängervolumens verstellbar. Der mit der Steuerfläche 16 versehene Steuerboden 17 ist als Wiegenkörper ausgebildet, der in einer Steuerbodenaufnahme 2a des Gehäuses 2 um eine Schwenkachse S verschwenkbar angeordnet ist. Die Steuerbodenaufnahme 2a ist am Gehäuse 2 befestigt. Die Schwenkachse S des Steuerbodens 17 und somit der Zylindertrommel 7 liegt auf dem Schnittpunkt S der Rotationsachse 6 der Triebwelle 4 und der Rotationsachse 8 der Zylindertrommel 7 und ist senkrecht zu den Rotationsachsen 6 und 8.

Zur Verstellung der Neigung des Steuerbodens 17 und somit der Zylindertrommel 7 ist eine von einem Stellkolben 22 gebildete Stelleinrichtung vorgesehen, die mit dem Steuerboden 17 in Wirkverbindung steht. Der Stellkolben 22 ist hierzu mit dem Verbindungszapfen 23 versehen, der mit dem Steuerboden 17 gelenkig verbunden ist.

Der Steuerboden 17 weist eine der Steuerfläche 16 gegenüberliegende Schwenkfläche 25 auf, mit der der Steuerboden 17 in einer Aufnahmefläche 26 der Steuerbodenaufnahme 2a des Gehäuses 2 angeordnet ist. Zwischen der Schwenkfläche 25 des Steuerbodens 17 und der Aufnahmefläche 26 der Steuerbodenaufnahme 2a ist ein Gleitlager ausgebildet, wobei der Steuerboden 17 beim Verschwenken des Steuerbodens 17 um die Schwenkachse S mit der Schwenkfläche 25 an der Aufnahmefläche 26 der Steuerbodenaufnahme 2a entlangleitet.

Die Schwenkfläche 25 des Steuerbodens 17 und die Aufnahmefläche 26 der Steuerbodenaufnahme 2a sind jeweils zylinderförmig ausgebildet, mit Radius um die Schwenkachse S.

Wie in der Figur 2 näher verdeutlicht ist, in der die Steuerbodenaufnahme 2a und der Steuerboden 17 der erfindungsgemäßen Schrägachsenmaschine näher dargestellt ist, ist erfindungsgemäß auf der als Gleitfläche ausgebildeten Schwenkfläche 25 des Steuerbodens 17 eine verschleißmindernde Hartstoffschicht 30 aufgebracht. Die Hartstoffschicht 30 ist als kohlenstoffhaltige Hartstoffschicht oder als Chrom-Nitrid-Schicht ausgebildet, die in einem PVD-Verfahren (Physical-Vapor-Deposition) auf die zylinderförmige Schwenkfläche 25 des Steuerbodens 17 aufgebracht ist. Bei der erfindungsgemäßen Schrägachsenmaschine besteht die Steuerbodenaufnahme 2a aus Metall oder Guss und die Aufnahmefläche 26 der Steuerbodenaufnahme 2a weist keine Oberflächenhärtung auf. Die erfindungsgemäße Beschichtung der Schwenkfläche 25 des Steuerbodens 17, die die Lauffläche bei der Schwenkbewegung des Steuerbodens 17 um die Schwenkachse S bildet, mit der verschleißmindernden Hartstoffschicht 30 ist kostengünstig herstellbar und es kann auf eine aufwändige Wärmebehandlung und auf einen aufwändigen Härtevorgang, beispielsweise einen Nitriervorgang, der größeren Aufnahmefläche 26 der Steuerbodenaufnahme 2a verzichtet werden.

Wie in der Figur 3 näher verdeutlicht ist, in der der Steuerboden 17 und die Zylindertrommel 7 der erfindungsgemäßen Schrägachsenmaschine näher dargestellt ist, kann bei der erfindungsgemäßen Schrägachsenmaschine zusätzlich auf der Steuerfläche 16 des Steuerbodens 17 eine verschleißmindernde Hartstoffschicht 31 aufgebracht werden. Die Hartstoffschicht 31 ist als kohlenstoffhaltige Hartstoffschicht oder als Chrom-Nitrid-Schicht ausgebildet, die in einem PVD-Verfahren (Physical-Vapor-Deposition) auf die Steuerfläche 16 des Steuerbodens 17 aufgebracht ist. Bei der erfindungsgemäßen Schrägachsenmaschine besteht die Zylindertrommel 7 aus Metall und die Stirnfläche 7a der Zylindertrommel 7 ist ohne Beschichtung bzw. ohne Buntmetallschicht ausgeführt. Die Beschichtung der Steuerfläche 16 des Steuerbodens 17 mit der verschleißmindernden Hartstoffschicht 31 ist kostengünstig herstellbar und es kann auf eine aufgesinterte Buntmetallschicht an der Stirnseite 7a der Zylindertrommel 7, die aufwändig durch einen Sintervorgang aufzubringen ist, verzichtet werden.

## Patentansprüche

1. Hydrostatische Axialkolbenmaschine (1) in Schrägachsenbauweise mit einer um eine Rotationsachse (6) drehbar angeordneten Triebwelle (4), die mit einem Triebflansch (3) versehen ist, und einer um eine Rotationsachse (8) drehbar angeordneten Zylindertrommel (7), wobei die Zylindertrommel (7) mit mehreren konzentrisch zur Rotationsachse (8) der Zylindertrommel (7) angeordneten Kolbenausnehmungen (9) versehen ist, in denen jeweils ein mit dem Triebflansch (3) verbundener Kolben (10) längsverschiebbar angeordnet ist, wobei die Zylindertrommel (7) an einem mit einer Steuerfläche (16) versehenen Steuerboden (17) anliegt, und wobei die Axialkolbenmaschine (1) als Verstellmaschine mit einem veränderbaren Verdrängervolumen ausgebildet ist, wobei der Steuerboden (17) mit einer der Steuerfläche (16) gegenüberliegenden Schwenkfläche (25) um eine Schwenkachse (S) verschwenkbar in einer Steuerbodenaufnahme (2a) des Gehäuses (2) angeordnet ist, wobei zwischen der Schwenkfläche (25) des Steuerbodens (17) und der Steuerbodenaufnahme (2a) des Gehäuses (2) ein Gleitlager ausgebildet ist, **dadurch gekennzeichnet, dass** auf der Schwenkfläche (25) des Steuerbodens (17) eine verschleißmindernde Hartstoffschicht (30) aufgebracht ist, wobei die Steuerbodenaufnahme (2a) mit einer Aufnahmefläche (26) die Schwenkfläche (25) des Steuerbodens (17) aufnimmt, wobei die Steuerbodenaufnahme (2a) aus Metall oder Guss besteht und die Aufnahmefläche (26) der Steuerbodenaufnahme (2a) keine Oberflächenhärtung aufweist.

2. Hydrostatische Axialkolbenmaschine nach Anspruch 1, **dadurch gekennzeichnet, dass** auf der Steuerfläche (16) des Steuerbodens (17) eine verschleißmindernde Hartstoffschicht (31) aufgebracht ist.

3. Hydrostatische Axialkolbenmaschine nach Anspruch 1 oder 2, **dadurch gekennzeichnet, dass** die Hartstoffschicht (30; 31) als kohlenstoffhaltige Schicht ausgebildet ist.

4. Hydrostatische Axialkolbenmaschine nach Anspruch 1 oder 2, **dadurch gekennzeichnet, dass** die Hartstoffschicht (30; 31) als Chrom-Nitrid-Schicht ausgebildet ist.

5. Hydrostatische Axialkolbenmaschine nach einem der Ansprüche 1 bis 4, **dadurch gekennzeichnet, dass** die Hartstoffschicht (30; 31) in einem PVD-Verfahren aufgebracht ist.

6. Hydrostatische Axialkolbenmaschine nach einem der Ansprüche 1 bis 5, **dadurch gekennzeichnet, dass** die Zylindertrommel (7) mit einer Stirnfläche (7a) an der Steuerfläche (16) des Steuerbodens (17) anliegt, wobei die Zylindertrommel (7) aus Metall besteht und die Stirnfläche (7a) der Zylindertrommel (7) ohne Beschichtung oder ohne Buntmetallschicht ausgeführt ist.

## Claims

1. Hydrostatic axial piston machine (1) of bent axis design, having a drive shaft (4) which is arranged so as to be rotatable about an axis of rotation (6) and which is provided with a drive flange (3), and having a cylinder drum (7) which is arranged so as to be rotatable about an axis of rotation (8), wherein the cylinder drum (7) is provided with a plurality of piston recesses (9) which are arranged concentrically with respect to the axis of rotation (8) of the cylinder drum (7) and in which in each case one piston (10) which is connected to the drive flange (3) is arranged in longitudinally displaceable fashion, wherein the cylinder drum (7) lies on a control bottom (17) which is provided with a control surface (16), and wherein the axial piston machine (1) is configured as a variable displacement machine with a variable displacement volume, wherein the control bottom (17) is arranged with a pivoting surface (25), which is opposite the control surface (16), in a control bottom receptacle (2a) of the housing (2) so as to be pivotable about a pivot axis (S), wherein a plain bearing is formed between the pivoting surface (25) of the control bottom (17) and the control bottom receptacle (2a) of the housing (2), **characterized in that** a wear-reducing hard material layer (30) is applied to the pivoting surface (25) of the control bottom (17), wherein a receiving surface (26) of the control bottom receptacle (2a) receives the pivoting surface (25) of the control bottom (17), wherein the control bottom receptacle (2a) is composed of metal or cast iron, and the receiving surface (26) of the control bottom receptacle (2a) does not have any surface hardening.

2. Hydrostatic axial piston machine according to Claim 1, **characterized in that** a wear-reducing hard material layer (31) is applied to the control surface (16) of the control bottom (17).

3. Hydrostatic axial piston machine according to Claim 1 or 2, **characterized in that** the hard material layer (30; 31) is configured as a carbon-containing layer.

4. Hydrostatic axial piston machine according to Claim 1 or 2, **characterized in that** the hard material layer (30; 31) is configured as a chromium nitride layer.

5. Hydrostatic axial piston machine according to one of Claims 1 to 4, **characterized in that** the hard material layer (30; 31) is applied in a PVD process.

6. Hydrostatic axial piston machine according to one of Claims 1 to 5, **characterized in that** the cylinder drum (7) lies with an end surface (7a) on the control surface (16) of the control bottom (17), wherein the cylinder drum (7) is composed of metal and the end surface (7a) of the cylinder drum (7) is formed without a coating or without a nonferrous metal layer.

## Revendications

1. Machine hydrostatique à pistons axiaux (1) ayant une construction à axe oblique, comprenant un arbre d'entraînement (4) agencé de manière rotative autour d'un axe de rotation (6), qui est pourvu d'une bride d'entraînement (3), et un tambour cylindrique (7) agencé de manière rotative autour d'un axe de rotation (8), le tambour cylindrique (7) étant pourvu de plusieurs évidements de piston (9) agencés concentriquement à l'axe de rotation (8) du tambour cylindrique (7), dans chacun desquels un piston (10) relié à la bride d'entraînement (3) est agencé de manière à pouvoir coulisser longitudinalement, le tambour cylindrique (7) s'appliquant contre un fond de commande (17) pourvu d'une surface de commande (16), et la machine à pistons axiaux (1) étant configurée sous forme de machine réglable ayant un volume de refoulement modifiable, le fond de commande (17) étant agencé avec une surface de pivotement (25) opposée à la surface de commande (16) de manière à pouvoir pivoter autour d'un axe de pivotement (S) dans un logement de fond de commande (2a) du boîtier (2), un palier lisse étant formé entre la surface de pivotement (25) du fond de commande (17) et le logement de fond de commande (2a) du boîtier (2), **caractérisée en ce qu'une** couche de matériau dur (30) réduisant l'usure est appliquée sur la surface de pivotement (25) du fond de commande (17), le logement de fond de commande (2a) recevant par une surface de réception (26) la surface de pivotement (25) du fond de commande (17), le logement de fond de commande (2a) étant constitué de métal ou de fonte et la surface de réception (26) du logement de fond de commande (2a) ne présentant pas de durcissement de surface.

2. Machine hydrostatique à pistons axiaux selon la revendication 1, **caractérisée en ce qu'**une couche de matériau dur (31) réduisant l'usure est appliquée sur la surface de commande (16) du fond de commande (17).

3. Machine hydrostatique à pistons axiaux selon la revendication 1 ou 2, **caractérisée en ce que** la couche de matériau dur (30 ; 31) est configurée sous forme de couche contenant du carbone.

4. Machine hydrostatique à pistons axiaux selon la revendication 1 ou 2, **caractérisée en ce que** la couche de matériau dur (30 ; 31) est configurée sous forme de couche de nitrure de chrome.

5. Machine hydrostatique à pistons axiaux selon l'une quelconque des revendications 1 à 4, **caractérisée en ce que** la couche de matériau dur (30 ; 31) est appliquée par un procédé PVD.

6. Machine hydrostatique à pistons axiaux selon l'une quelconque des revendications 1 à 5, **caractérisée en ce que** le tambour cylindrique (7) s'applique par une surface frontale (7a) contre la surface de commande (16) du fond de commande (17), le tambour cylindrique (7) étant constitué de métal et la surface frontale (7a) du tambour cylindrique (7) étant réalisée sans revêtement ou sans couche de métal non ferreux.
